# FASCICULE DE BREVET EUROPEEN

(11) **EP 4 302 635 B1**
(45) Date de publication et mention de la délivrance du brevet: **14.05.2025**
(21) Numéro de dépôt: 23306123.3
(22) Date de dépôt: 03.07.2023
(51) Int. Cl.: A44C 17/02, A44C 25/00

(54) **ARTICLE DE BIJOUTERIE ET/OU DE JOAILLERIE COMPRENANT UN CADRE ET AU MOINS UN VOLET COULISSANT PAR RAPPORT AU CADRE**
SCHMUCK- UND/ODER SCHMUCKARTIKEL MIT EINEM RAHMEN UND MINDESTENS EINER KLAPPE, DIE RELATIV ZU DEM RAHMEN GLEITT
JEWELLERY ITEM COMPRISING A FRAME AND AT LEAST ONE SHUTTER SLIDING RELATIVE TO THE FRAME

(30) Priorité: 06.07.2022 FR 2206918
(43) Date de publication de la demande: 10.01.2024
(73) Titulaire: Hermes Sellier, 75008 Paris (FR)
(72) Inventeur: CLUZEAU, David, 94220 CHARENTON LE PONT (FR)
(74) Mandataire: Santarelli

(56) Documents cités:
- US-A- 1 342 035
- US-A- 2 146 239
- US-A- 253 668
- US-A- 263 893
- US-A- 3 377 818
- US-A- 5 138 779

## Description

### Domaine technique de l'invention

La présente invention concerne un article de bijouterie et/ou de joaillerie.

Il peut s'agir par exemple d'un article du type collier ou pendentif.

### Etat de la technique

On connaît des articles de bijouterie ou de joaillerie notamment de type collier ou pendentif, comprenant un ou plusieurs éléments décoratifs tels que des pierres précieuses ou semi-précieuses.

Il existe des articles de bijouterie comprenant un support et un ou plusieurs éléments mobiles par rapport au support de sorte à couvrir et découvrir un ou plusieurs motifs ornementaux fixés dans le support en actionnant le ou les éléments mobiles. En particulier, il peut s'agir d'un ou plusieurs volets montés articulés par rapport à la base et admettant une première configuration dans laquelle ils couvrent les motifs ornementaux et une deuxième configuration dans laquelle ils découvrent motifs ornementaux.

US3377818 divulgue un article de bijouterie et/ou joaillerie selon le préambule de la revendication 1.

### Exposé de l'invention

L'invention vise à fournir un article de bijouterie et/ou de joaillerie configuré pour prendre plusieurs configurations de manière à pouvoir faire varier les motifs ornementaux présentés par l'article.

L'invention a ainsi pour objet, sous un premier aspect, un article de bijouterie et/ou de joaillerie comportant un cadre et au moins un volet mobile par rapport au cadre, avec l'article qui est configuré pour admettre une première configuration dans laquelle le volet couvre au moins partiellement le cadre et au moins un élément ornemental qu'il comporte, et une deuxième configuration dans laquelle le volet découvre au moins partiellement le cadre et ledit au moins un élément ornemental, l'article comportant un mécanisme d'entraînement configuré pour faire coulisser sur le cadre, selon une première direction de coulissement, l'au moins un volet entre une première position dans la première configuration de l'article et une deuxième position dans la deuxième configuration de l'article, et un mécanisme d'actionnement configuré pour agir sur le mécanisme d'entraînement lorsque le mécanisme d'actionnement est sollicité selon une deuxième direction d'actionnement différente de la première direction de coulissement.

Dans l'article de bijouterie et/ou de joaillerie selon l'invention, lorsque le mécanisme d'actionnement est sollicité, ce dernier agit sur le mécanisme d'entraînement qui lui-même agit sur un ou plusieurs volets pour les faire passer de l'une à l'autre de la première position et de la deuxième position, amenant ainsi cet article de l'une à l'autre de la première configuration et de la deuxième configuration.

En particulier, dans la première configuration, l'élément ornemental de l'article est couvert et non visible tandis que dans la deuxième configuration, cet élément ornemental est découvert et visible.

D'autres caractéristiques particulièrement simples et commodes de l'article de bijouterie et/ou de joaillerie selon l'invention sont décrites ci-après.

Le mécanisme d'entraînement comporte au moins une crémaillère d'entraînement formée d'au moins une roue dentée d'entraînement et d'au moins une barre dentée d'entraînement coopérant avec l'au moins une roue dentée d'entraînement et assujettie mécaniquement à l'au moins un volet mobile, et le mécanisme d'actionnement comporte une crémaillère d'actionnement formée d'au moins une barre dentée d'actionnement et d'au moins une roue dentée d'actionnement coopérant avec l'au moins une barre dentée d'actionnement et assujettie mécaniquement avec l'au moins une roue dentée d'entrainement.

L'au moins une roue dentée d'actionnement et l'au moins une roue dentée d'entraînement sont montées coaxiales sur le cadre.

L'au moins une roue dentée d'actionnement est positionnée dans un plan d'actionnement comprenant la deuxième direction d'actionnement, et l'au moins une roue dentée d'entraînement est positionnée dans un plan d'entraînement décalé et parallèle au plan d'actionnement.

Le mécanisme d'entraînement comporte au moins un cliquet formant butée de coulissement pour l'au moins une barre dentée d'entraînement.

Le mécanisme d'actionnement comporte un organe de préhension assujetti à la barre dentée d'actionnement.

Le cadre comporte des parois périphériques délimitant le cadre et une paroi centrale ménagée entre les parois périphériques et présentant une face d'ornement et une face de montage du mécanisme d'actionnement et du mécanisme d'entrainement, opposée à la face d'ornement.

La paroi centrale est pourvue sur sa face de montage d'un logement principal configuré pour recevoir l'au moins une roue dentée d'entraînement et l'au moins une roue dentée d'actionnement, d'au moins une première goulotte s'étendant depuis le logement principal dans la première direction d'entraînement et prévue pour recevoir l'au moins une barre dentée d'entraînement, et d'au moins une deuxième goulotte s'étendant depuis le logement principal dans la deuxième direction d'actionnement et prévue pour recevoir l'au moins une barre dentée d'actionnement.

La paroi périphérique comporte au moins une fenêtre pour le passage de l'au moins une barre dentée d'entraînement.

L'un du cadre et de l'au moins un volet présente au moins une nervure et l'autre du cadre et de l'au moins un volet présente au moins une gorge configurée pour coopérer avec l'au moins une nervure pour le coulissement de l'au moins un volet par rapport au cadre.

La barre dentée d'actionnement présente une première rangée de dents sur un premier côté de la barre dentée d'actionnement et une deuxième rangée de dents sur un deuxième côté de la barre dentée d'actionnement opposé au premier côté.

L'article comporte deux volets mobiles selon la première direction de coulissement et dans des sens opposés pour passer de l'une à l'autre de la première position et de la deuxième position.

L'article comporte une crémaillère d'entrainement pour chacun des deux volets et dans lequel le mécanisme d'actionnement comprend deux roues dentées d'actionnement positionnées dans le même plan d'actionnement et assujetties chacune axialement à une roue dentée d'entrainement d'une crémaillère d'entraînement respective, avec les crémaillères d'entraînement des volets qui sont positionnés respectivement dans un premier plan d'entraînement décalé et parallèle au plan d'actionnement et dans un deuxième plan d'entraînement décalé et parallèle au plan d'actionnement, avec ce dernier qui se trouve interposé entre les premier et deuxième plans d'entraînement.

### Brève description des figures

L'invention, selon un exemple de réalisation, sera bien comprise et ses avantages apparaitront mieux à la lecture de la description détaillée qui suit, donnée à titre indicatif et nullement limitatif, en référence aux dessins annexés.
La figure 1 représente en vue de face un article de bijouterie et/ou de joaillerie conforme à l'invention, dans une première configuration.
La figure 2 est une vue similaire à celle de la figure 1, montrant l'article dans une deuxième configuration.
La figure 3 est une vue similaire à celle de la figure 1, prise en vue de derrière et dans la première configuration de l'article.
La figure 4 est une vue similaire à celle de la figure 2, prise en vue de derrière et dans la deuxième configuration de l'article.
La figure 5 est une vue similaire à celle de la figure 3, mais en perspective et vue de derrière, avec des couvercles de l'article omis.
La figure 6 est une vue similaire à celle de la figure 4, mais en perspective et vue de derrière, avec les couvercles de l'article omis.
La figure 7 est une vue partielle en perspective éclatée, prise en vue de derrière, de l'article des figures 1 à 6.

### Description détaillée

Les figures montrent un article 1 de bijouterie et/ou de joaillerie, formé ici par un pendentif.

Sur la figure 1, le pendentif 1 est dans une première configuration tandis que sur la figure 2, le pendentif 1 est dans une deuxième configuration.

Le pendentif 1 peut par exemple être suspendu à une chaînette 26 par l'intermédiaire d'une ou plusieurs bélières.

Dans sa première configuration, le pendentif 1 présente au moins un motif ornemental 7 formé par exemple par une plaque émaillée sur la figure 1.

Dans sa deuxième configuration, le pendentif 1 présente en outre au moins un motif ornemental 5 formé par exemple une baguette de diamants et/ou une plaque nacrée sur la figure 2.

Dans l'exemple illustré, le pendentif 1 comporte en outre des franges 22 ornementales qui sont suspendues de façon à former ici un rideau de franges 22.

Le pendentif 1 comporte un organe de préhension 18 configuré pour faire passer le pendentif 1 de sa première configuration à sa deuxième configuration lorsque cet organe de préhension 18 est sollicité selon une direction Y dite deuxième direction d'actionnement.

Le pendentif 1 comporte un cadre 2 pourvu de parois périphériques 3 qui délimitent le cadre 2 et d'une paroi centrale 4 ménagée entre les parois périphériques 3.

Le cadre 2 présente une face d'ornement du côté de la face avant de l'article 1 et sur laquelle est monté l'au moins un élément ornemental 5 visible sur la figure 2, qui est ici par exemple formé par des pierres précieuses agencées selon un motif en étoile autour d'une pièce ornementale centrale.

Le pendentif 1 comporte en outre ici deux volets 6 mobiles à coulissement sur et par rapport au cadre 2 selon une direction X dite première direction d'entraînement.

Les éléments ornementaux 7 sont ici montés sur les volets 6 mobiles, du côté de la face avant de l'article 1.

Dans la première configuration du pendentif 1, les volets 6 se trouvent dans une première position dans laquelle ils couvrent au moins partiellement le cadre 2 et donc le ou les éléments ornementaux 5.

Dans la deuxième configuration du pendentif 1, les volets 6 se trouvent dans une deuxième première position dans laquelle ils découvrent au moins partiellement le cadre 2 et le ou les éléments ornementaux 5.

Entre la première position et la deuxième position des volets 6, ces derniers ont été déplacés dans la première direction d'entraînement X et dans des sens opposés.

Comme visible sur les figures 3 et 4 qui sont similaires aux figures 1 et 2, sauf qu'elles montrent le pendentif 1 en vue de derrière, la paroi centrale 4 du cadre 2 comprend une face de montage opposée à la face d'ornement et donc du côté de la face arrière de l'article 1.

Le cadre 2 est en outre pourvu de couvercles 23 assujettis mécaniquement sur la paroi centrale 4, par exemple par vissage, masquant ainsi partiellement la face de montage.

Les couvercles 23 sont prévus pour obturer des logements (voir ci-après) dans lesquels sont installés des mécanismes qui permettent de passer le pendentif 1 de l'une à l'autre de ses première et deuxième configurations.

On va maintenant décrire plus en détail le pendentif 1 en référence aux figures 5 à 7, et en particulier ces mécanismes qui permettent de passer le pendentif 1 de l'une à l'autre de ses première et deuxième configurations.

En particulier, le pendentif 1 comporte un mécanisme d'entraînement 8 configuré pour faire coulisser les volets 6 sur et par rapport au cadre 2, ainsi qu'un mécanisme d'actionnement 9 configuré pour agir sur le mécanisme d'entraînement 8.

Le mécanisme d'entraînement 8 est globalement logé sur la face de montage de la paroi centrale 4 de sorte qu'il est généralement invisible. Le mécanisme d'actionnement 9 est seulement partiellement logé sur la face de montage de la paroi centrale 4 de sorte qu'il est seulement partiellement invisible.

Sur les figures 5 et 6, les couvercles 23 ont été omis pour voir complètement le mécanisme d'entraînement 8 et le mécanisme d'actionnement 9.

Le mécanisme d'entraînement 8 comporte une crémaillère d'entraînement pour chaque volet 6, laquelle crémaillère d'entraînement comprend une roue dentée d'entraînement 10 et une barre dentée d'entraînement 11 configurée pour être entraînée en déplacement par l'action de la roue dentée d'entraînement 10, du fait de la coopération de dents.

Chaque barre dentée d'entraînement 11 est assujettie à un volet 6 respectif.

Par exemple, chaque barre dentée d'entraînement 11 est pourvue à une extrémité libre d'une portion de fixation 27 qui est fixée, ici par vissage, à un bord extérieur du volet 6, par des vis 28.

Le mécanisme d'actionnement 9 comporte une crémaillère d'actionnement formée d'une barre dentée d'actionnement 13 et de deux roues dentées d'actionnement 12 coopérant chacune avec la barre dentée d'actionnement et assujetties mécaniquement avec l'une des roues dentées d'entrainement 10 du mécanisme d'entraînement.

Le mécanisme d'actionnement 9 comporte en outre l'organe de préhension 18 qui est assujetti à une extrémité de la barre dentée d'actionnement 13.

On notera que les roues dentées d'actionnement 12 et les roues dentées d'entraînement 10 peuvent respectivement comporter un lamage sur des faces opposées, chaque lamage étant prévu pour recevoir une rondelle du mécanisme d'entrainement 8.

Le mécanisme d'entrainement peut en outre comporter une rondelle de compensation entre chaque paire de roue dentée d'entraînement 10 et roue dentée d'actionnement 12, avec la rondelle de compensation qui est par exemple disposée du côté de la roue dentée d'entraînement 10 et qui vient en appui soit sur la paroi centrale 4, soit sur un couvercle 23 recouvrant le mécanisme d'entraînement 8.

Dans l'exemple illustré, chaque roue dentée d'actionnement 12 est de diamètre inférieur à la roue dentée d'entraînement 10 qui lui est assujettie.

Les roues dentées d'entraînement 10 et les roues dentées d'actionnement 12 qui sont leur sont assujetties sont montées coaxiales en rotation autour d'un axe (non représenté) fixé sur la paroi centrale 4 du cadre 2.

Le cadre 2 est pourvu d'un logement principal 14 ménagé dans la paroi centrale 4.

Le logement principal 14 présente ici une forme globalement circulaire.

Dans l'exemple illustré, les roues dentées d'entraînement 10 et les roues dentées d'actionnement 12 sont montées mobiles en rotation dans le logement principal 14.

Le cadre 2 est en outre pourvu de goulottes, dites premières goulottes 15 et deuxième goulottes 17, ménagées dans la paroi centrale 4.

Les premières goulottes 15 et deuxième goulottes 17 ont ici une forme sensiblement en U.

Les premières goulottes 15 et deuxième goulottes 17 s'étendent ici depuis le logement principal jusqu'aux parois périphériques 3.

Les premières goulottes 15 s'étendent dans la première direction d'entraînement X.

Les deuxième goulottes 17 s'étendent dans la deuxième direction d'actionnement Y.

Dans l'exemple illustré, le cadre 2 présente un motif formé d'une pluralité de rayons s'étendant depuis le logement principal 14 jusqu'aux parois périphériques 3, et entre les premières goulottes 15 et les deuxième goulottes 17, rendant ainsi ajourée la paroi centrale 4.

La barre dentée d'actionnement 13 du mécanisme d'actionnement 9 et les deux barres dentées d'entraînement 11 sont montées mobiles à coulissement, respectivement dans l'ensemble des deux deuxième goulottes 17, et dans les premières goulottes 15.

Les parois périphériques 3 qui s'étendent dans la deuxième direction d'actionnement Y sont pourvues chacune d'une platine 24 dans laquelle est formée une fenêtre 16 située en regard d'une extrémité d'une première goulotte 15 respective.

Chacune des deux barres dentées d'entraînement 11 est configurée pour traverser une fenêtre 16 respective lorsqu'elle est coulissée.

Les platines 24 sont ici par exemple vissées sur les paroi périphériques 13 par des vis 25.

Dans l'exemple illustré, une seule des deux deuxièmes goulottes 17 débouche sur une fenêtre (non représentée) ménagée dans une des parois périphériques 3, du côté où se trouve l'organe de préhension 18.

Le mécanisme d'actionnement 9 peut comporter un organe de guidage 32 monté dans la seule des deux deuxièmes goulottes 17 qui débouche sur une fenêtre ménagée dans une des parois périphériques 3, du côté où se trouve l'organe de préhension 18, et aussi dans le logement principal 14.

L'organe de guidage 32 peut être formé d'un orifice longitudinal débouchant dans lequel peut être introduite mobile à coulissement la barre dentée d'actionnement 13 du mécanisme d'actionnement 9.

Dans l'exemple illustré, les roues dentées d'actionnement 12 sont positionnées côte à côte dans le logement principal 14, dans un même plan d'actionnement comprenant la direction d'actionnement Y, et de part et d'autre de la barre dentée d'actionnement 13.

La barre dentée d'actionnement 13 présente une première rangée de dents sur un premier côté de la barre dentée d'actionnement 13 et une deuxième rangée de dents sur un deuxième côté de la barre dentée d'actionnement 13 opposé au premier côté.

Plus simplement, on peut dire que la barre dentée d'actionnement 13 est doublement crantée.

Ainsi, la barre dentée d'actionnement 13 configurée pour coopérer à la fois avec les deux roues dentées d'actionnement 12, la première rangée de dents coopérant avec une des deux roues dentées d'actionnement 12, et la deuxième rangée de dents coopérant avec l'autre des deux roues dentées d'actionnement 12.

Dans l'exemple illustré, les roues dentées d'entraînement 10 et les barres dentées d'entraînement 11 sont quant à elles positionnées, deux à deux, respectivement dans un premier plan d'entraînement décalé et parallèle au plan d'actionnement et dans un deuxième plan d'entraînement décalé et parallèle au plan d'actionnement, avec ce dernier qui se trouve interposé entre les premier et deuxième plans d'entraînement.

En d'autres termes, cela signifie que les fenêtres 16 sont elles aussi ménagées de sorte à être décalées l'une par rapport à l'autre et à se trouver dans le premier plan d'entraînement, respectivement le deuxième plan d'entraînement.

Dans l'exemple illustré, une des deux fenêtres 16 est centrée sur la platine 24 respective tandis que l'autre fenêtre 16 est décalé sur la platine 24 respective et forme une fenêtre ouverte ou, autrement dit, une encoche sur cette platine.

Le mécanisme d'entraînement 8 comporte ici deux cliquets 21 formant butée de coulissement pour les barres dentées d'entraînement 11.

Les cliquets 21 sont montés dans le logement central 14 et sont pourvus chacun d'un doigt de blocage 29 en saillie vers les barres dentées d'entraînement 11.

Chacune des barres dentées d'entraînement 11 comporte quant à elle, à l'opposé de leurs dents, des encoches 33 ménagées globalement aux extrémités opposées des barres dentées d'entraînement 11, et configurées pour recevoir chacune le doigt de blocage 29 d'un cliquet 21 respectif.

En particulier, les encoches 33 sont situées de sorte à assurer, en coopération avec les doigts de blocage 29 des cliquets 21, une première butée dans la première configuration de l'article, avec les volets 6 dans leur première position, et une deuxième butée dans la deuxième configuration de l'article, avec les volets dans leur deuxième position (voir ci-après).

Les cliquets 21 sont montés pivotant dans le logement central 14 et sont pourvus d'organes de rappel configurés pour solliciter les cliquets dans une position stable dans laquelle les doigt de blocage 29 respectifs se trouvent dans des encoches 33 respectives.

Par exemple, les organes de rappel sont formés chacun par un ressort 30 assis à une extrémité sur une bille 31 contre un bord du logement central 14 et en contact avec le cliquet 21 à une extrémité opposée.

Ainsi qu'expliqué plus haut, les volets 6 sont montés mobiles à coulissement sur et par rapport au cadre 2 et en particulier, vis-à-vis de parois périphériques 3 dites supérieure et inférieure.

Le cadre 2 est pourvu de nervures et/ou de gorges 20 sur ses parois périphériques 3 dites supérieure et inférieure, tandis que chacun des volets 6 est pourvu de gorges et/ou de nervures 19 dites inférieure et supérieure et qui sont chacune prévues pour recevoir une nervure et/ou une gorge 20 respective, de sorte à former par exemple une liaison du type glissière.

Dans l'exemple illustré, le cadre est pourvu d'une nervure sur sa paroi périphérique supérieure et d'une gorge sur sa paroi périphérique inférieure, tandis que les volets sont pourvus de gorges supérieures coopérant avec la nervure de la paroi périphérique supérieure du cadre et de nervures inférieures coopérant avec la gorge de la paroi périphérique inférieure du cadre.

On va maintenant décrire le passage de l'une à l'autre des première et deuxième configurations du pendentif 1 et donc de l'une à l'autre des première et deuxième positions des volets 6.

Lorsque le pendentif 1 est dans la première configuration, les volets 6 sont dans la première position dans laquelle ils recouvrent globalement le cadre 2.

L'élément ornemental 5 du cadre 2 est alors globalement masqué.

Dans la première position des volets 6, le mécanisme d'actionnement 9 est aussi dans une première position dans laquelle la barre dentée d'actionnement 13 est rétractée à l'intérieur du cadre 2, dans le logement principal 14 et dans une des deux deuxièmes goulottes 17, et en particulier, celle qui ne débouche pas dans une fenêtre.

Dans la première position des volets 6, le mécanisme d'entraînement 8 est aussi dans une première position dans laquelle les barres dentées d'entraînement 11 sont rétractées à l'intérieur du cadre 2, dans le logement principal 14 et dans les premières goulottes 15, avec le doigt de blocage 29 de chaque cliquet 21 qui se trouvent dans une encoche 33 respective de la barre dentée d'entraînement 11 respective.

Pour le passage du pendentif 1 dans sa deuxième configuration, l'organe de préhension 18 est sollicité, ici vers le bas en s'éloignant du cadre 2, de sorte à entraîner en translation aussi vers le bas, dans la deuxième direction d'actionnement Y.

La barre dentée d'actionnement 13 coulisse au travers du logement principal 14, depuis la deuxième goulotte 17 qui ne débouche pas dans une fenêtre vers l'autre deuxième goulotte 17 qui débouche dans une fenêtre.

Ainsi, la barre dentée d'actionnement 13 se coulisse dans l'organe de guidage 32.

Le déplacement de la barre dentée d'actionnement 13 met en rotation les roues dentées d'actionnement 12 qui mettent elles-mêmes en rotation les roues dentées d'entraînement 10 du mécanisme d'entraînement 8.

La rotation des roues dentées d'entraînement 10 met en translation les barres dentées d'entraînement 11 qui coulissent alors dans les premières goulottes 15, en éloignement l'une de l'autre et dans la première direction d'entraînement X.

On notera que la sollicitation de l'organe de préhension 18 doit être suffisante pour permettre aux barres dentées d'entraînement 11 de déplacer légèrement les cliquets 21 et ainsi faire sortir les doigts de blocage 29 respectifs des encoches 33 respectives.

Le coulissement des barres dentées d'actionnement 13 entraîne ainsi en déplacement les volets 6 qui sont solidaires de ces dernières.

Les volets 6 coulissent sur le cadre 2 par l'intermédiaire de la liaison glissière formée par la coopération des nervures et gorges.

Les volets 6 passent de leur première position à leur deuxième position jusqu'à ce que les doigts de blocage 29 respectifs des cliquets 21 rentrent dans les encoches 33 respectives et opposées des barres dentées d'entraînement 11.

Le pendentif 1 se trouve alors dans la deuxième configuration, avec les volets 6 qui découvrent globalement le cadre 2 et l'élément ornemental 5 du cadre 2 qui est dévoilé et visible du côté de la face d'ornement du cadre 2.

On notera que dans l'exemple illustré, le passage inverse de la deuxième configuration à la première configuration du pendentif 1 se fait manuellement en sollicitant directement les volets 6.

Cela permet d'entraîner en sens inverse, c'est-à-dire de rapprocher les barres dentées d'entraînement 11, de mettre en rotation dans le sens inverse les roues dentées d'entraînement 10 et les roues dentées d'actionnement 12, et ainsi de remonter la barre dentée d'actionnement 13 et l'organe de préhension 18.

Dans une variante non illustrée, le mécanisme d'actionnement peut comporter un dispositif de verrouillage/déverrouillage de la position de l'organe de préhension, pourvu notamment d'un ressort de rappel permettant de ramener les volets dans leur première position sans sollicitation extérieure.

D'autres variantes non illustrées sont décrites ci-après.

Le pendentif peut comprendre plus ou moins d'éléments ornementaux supplémentaires.

Le cadre et/ou les volets peuvent être de toute autre forme que carrée, par exemple polygonale ou circulaire.

Les volets peuvent être de toute autre forme que rectangulaire, par exemple polygonale ou semi-circulaire.

Le pendentif peut comprendre un seul volet plus que deux, ou davantage de volets.

Le mécanisme d'entrainement peut comporter une seule barre dentée d'entraînement et une seule roue dentée d'entrainement, ou au contraire, plus que deux barres dentées d'entraînement et roues dentées d'entrainement.

Le cliquet tel que décrit ci-dessus peut être remplacé par un cliquet d'un autre type, comportant un corps dans lequel est logé un ressort et une bille configurée pour être au moins partiellement introduite dans un renfoncement complémentaire.

Le cliquet peut en outre être situé ailleurs que dans le logement central et/ou agir sur les volets plutôt que sur les barres crantées d'entraînement.

L'article de bijouterie et/ou de joaillerie peut être un article autre qu'un pendentif, et peut être porté au poignet ou comme à l'oreille.

On rappelle plus généralement que l'invention ne se limite pas aux exemples décrits et représentés mais aux revendications.

## Revendications

1. Article de bijouterie et/ou de joaillerie comportant un cadre (2) et au moins un volet (6) mobile par rapport au cadre, avec l'article (1) qui est configuré pour admettre une première configuration dans laquelle le volet couvre au moins partiellement le cadre et au moins un élément ornemental (5) qu'il comporte, et une deuxième configuration dans laquelle le volet découvre au moins partiellement le cadre et ledit au moins un élément ornemental, l'article étant **caractérisé en ce qu'**il comporte un mécanisme d'entraînement (8) configuré pour faire coulisser sur le cadre (2), selon une première direction de coulissement (X), l'au moins un volet (6) entre une première position dans la première configuration de l'article (1) et une deuxième position dans la deuxième configuration de l'article, et un mécanisme d'actionnement (9) configuré pour agir sur le mécanisme d'entraînement lorsque le mécanisme d'actionnement est sollicité selon une deuxième direction d'actionnement (Y) différente de la première direction de coulissement (X).

2. Article selon la revendication 1, **caractérisé en ce que** le mécanisme d'entraînement (8) comporte au moins une crémaillère d'entraînement formée d'au moins une roue dentée d'entraînement (10) et d'au moins une barre dentée d'entraînement (11) coopérant avec l'au moins une roue dentée d'entraînement et assujettie mécaniquement à l'au moins un volet (6) mobile, et le mécanisme d'actionnement (9) comporte une crémaillère d'actionnement formée d'au moins une barre dentée d'actionnement (13) et d'au moins une roue dentée d'actionnement (12) coopérant avec l'au moins une barre dentée d'actionnement et assujettie mécaniquement avec l'au moins une roue dentée d'entrainement (10).

3. Article selon la revendication 2, **caractérisé en ce que** l'au moins une roue dentée d'actionnement (12) et l'au moins une roue dentée d'entraînement (10) sont montées coaxiales sur le cadre (2).

4. Article selon l'une des revendications 2 et 3, **caractérisé en ce que** l'au moins une roue dentée d'actionnement (12) est positionnée dans un plan d'actionnement comprenant la deuxième direction d'actionnement (Y), et l'au moins une roue dentée d'entraînement (10) est positionnée dans un plan d'entraînement décalé et parallèle au plan d'actionnement.

5. Article selon l'une quelconque des revendications 2 à 4, **caractérisé en ce que** le mécanisme d'entraînement (8) comporte au moins un cliquet (21) formant butée de coulissement pour l'au moins une barre dentée d'entraînement (11).

6. Article selon l'une quelconque des revendications 2 à 5, caractérisé en ce le mécanisme d'actionnement (9) comporte un organe de préhension (18) assujetti à la barre dentée d'actionnement (13).

7. Article selon l'une quelconque des revendications 2 à 6, **caractérisé en ce que** le cadre (2) comporte des parois périphériques (3) délimitant le cadre et une paroi centrale (4) ménagée entre les parois périphériques et présentant une face d'ornement et une face de montage du mécanisme d'actionnement (9) et du mécanisme d'entrainement (8), opposée à la face d'ornement.

8. Article selon la revendication 7, **caractérisé en ce que** la paroi centrale (4) est pourvue sur sa face de montage d'un logement principal (14) configuré pour recevoir l'au moins une roue dentée d'entraînement (10) et l'au moins une roue dentée d'actionnement (12), d'au moins une première goulotte (15) s'étendant depuis le logement principal dans la première direction d'entraînement (X) et prévue pour recevoir l'au moins une barre dentée d'entraînement (11), et d'au moins une deuxième goulotte (17) s'étendant depuis le logement principal dans la deuxième direction d'actionnement (Y) et prévue pour recevoir l'au moins une barre dentée d'actionnement (13).

9. Article selon l'une des revendications 7 et 8, **caractérisé en ce que** la paroi périphérique (3) comporte au moins une fenêtre (16) pour le passage de l'au moins une barre dentée d'entraînement (11).

10. Article selon l'une quelconque des revendications 7 à 9, **caractérisé en ce que** l'un du cadre (2) et de l'au moins un volet (6) présente au moins une nervure et l'autre du cadre (2) et de l'au moins un volet (6) présente au moins une gorge configurée pour coopérer avec l'au moins une nervure pour le coulissement de l'au moins un volet (6) par rapport au cadre.

11. Article selon l'une quelconque des revendications 2 à 10, **caractérisé en ce que** la barre dentée d'actionnement (13) présente une première rangée de dents sur un premier côté de la barre dentée d'actionnement et une deuxième rangée de dents sur un deuxième côté de la barre dentée d'actionnement opposé au premier côté.

12. Article selon la revendication 11, comprenant deux volets (6) mobiles selon la première direction de coulissement (X) et dans des sens opposés pour passer de l'une à l'autre de la première position et de la deuxième position.

13. Article selon la revendication 12, comportant une crémaillère d'entrainement pour chacun des deux volets (6) et dans lequel le mécanisme d'actionnement (9) comprend deux roues dentées d'actionnement (12) positionnées dans le même plan d'actionnement et assujetties chacune axialement à une roue dentée d'entrainement (10) d'une crémaillère d'entraînement respective, avec les crémaillères d'entraînement des volets qui sont positionnés respectivement dans un premier plan d'entraînement décalé et parallèle au plan d'actionnement et dans un deuxième plan d'entraînement décalé et parallèle au plan d'actionnement, avec ce dernier qui se trouve interposé entre les premier et deuxième plans d'entraînement.

## Patentansprüche

1. Schmuck- und/oder Juwelier- Artikel, umfassend einen Rahmen (2) und mindestens einen Laden (6), der mobil relativ zum Rahmen ist, wobei der Artikel (1) so konfiguriert ist, dass er eine erste Konfiguration zulässt, in welcher der Laden den Rahmen und mindestens ein Ornamentelement (5), das er enthält, mindestens teilweise abdeckt, und eine zweite Konfiguration, in welcher der Laden den Rahmen und das mindestens eine Ornamentelement mindestens teilweise aufdeckt, wobei der Artikel **dadurch gekennzeichnet ist, dass** er einen Antriebsmechanismus (8) aufweist, der konfiguriert ist um, entlang einer ersten Schieberichtung (X), den mindestens einen Laden (6) zwischen einer ersten Position in der ersten Konfiguration des Artikels (1) und einer zweiten Position in der zweiten Konfiguration des Artikels auf dem Rahmen (2) zu verschieben, und einem Betätigungsmechanismus (9), der konfiguriert ist um auf den Antriebsmechanismus zu wirken, wenn der Betätigungsmechanismus entlange einer zweiten Betätigungsrichtung (Y) , die sich von der ersten Schieberichtung (X) unterscheidet, beansprucht wird.

2. Artikel nach Anspruch 1, **dadurch gekennzeichnet, dass** der Antriebsmechanismus (8) mindestens eine Zahnstangenantrieb umfasst, die aus mindestens einem Antriebszahnrad (10) und mindestens einer Antriebszahnstange (11) gebildet ist, die mit dem mindestens einen Antriebszahnrad zusammenarbeitet und mechanisch an den mindestens einen beweglichen Laden (6) gekoppelt sind, und der Betätigungsmechanismus (9) eine Zahnstangenantrieb umfasst, die aus mindestens einer Betätigungszahnstange (13) gebildet ist und mindestens einem Betätigungszahnrad (12), das mit der mindestens einen Betätigungszahnstange kooperiert und mechanisch mit dem mindestens einen Antriebszahnrad (10) gekoppelt ist.

3. Artikel nach Anspruch 2, **dadurch gekennzeichnet, dass** das mindestens eine Betätigungszahnrad (12) und das mindestens eine Antriebszahnrad (10) koaxial am Rahmen (2) montiert sind.

4. Artikel nach einem der Ansprüche 2 und 3, **dadurch gekennzeichnet, dass** das mindestens eine Betätigungszahnrad (12) in einer Betätigungsebene positioniert ist, die die zweite Betätigungsrichtung (Y) umfasst, und das mindestens eine Antriebszahnrad (10) in einer zur Betätigungsebene versetzten und parallelen Antriebsebene positioniert ist.

5. Artikel nach einem der Ansprüche 2 bis 4, **dadurch gekennzeichnet, dass** der Antriebsmechanismus (8) mindestens eine Klinke (21) aufweist, die einen Gleitanschlag für die mindestens eine Antriebszahnstange (11) bildet.

6. Artikel nach einem der Ansprüche 2 bis 5, **dadurch gekennzeichnet, dass** der Betätigungsmechanismus (9) ein Greiforgan (18) umfasst, das mit der Betätigungszahnstange (13) gekoppelt ist.

7. Artikel nach einem der Ansprüche 2 bis 6, **dadurch gekennzeichnet, dass** der Rahmen (2) Umfangswände (3) umfasst, die den Rahmen begrenzen, und eine Mittelwand (4), die zwischen den Umfangswänden angeordnet ist und eine Dekorationsseite und eine Montageseite des Betätigungsmechanismus (9) und des Antriebsmechanismus (8) aufweist, die der Dekorationsseite gegenüberliegt.

8. Artikel nach Anspruch 7, **dadurch gekennzeichnet, dass** die Mittelwand (4) an ihrer Montageseite mit einem Hauptaufnahmeraum (14) versehen ist, der so konfiguriert ist, dass er das mindestens eine Antriebszahnrad (10) und das mindestens eine Betätigungszahnrad (12) aufnimmt, mit mindestens einer ersten Rinne (15), die sich von dem Hauptaufnahmeraum in die erste Antriebsrichtung erstreckt (X) und zur Aufnahme der mindestens einen Antriebszahnstange (11) vorgesehen ist, versehen ist, und mit mindestens einer zweiten Rinne (17), die sich von dem Hauptaufnahmeraum in die zweite Betätigungsrichtung (Y) erstreckt und zur Aufnahme der mindestens einen Betätigungszahnstange (13) vorgesehen ist, versehen ist.

9. Artikel nach einem der Ansprüche 7 und 8, **dadurch gekennzeichnet, dass** die Umfangswand (3) mindestens ein Fenster (16) zum Durchführen der mindestens einen Antriebszahnstange (11) aufweist.

10. Artikel nach einem der Ansprüche 7 bis 9, **dadurch gekennzeichnet, dass** einer des Rahmens (2) und des mindestens einen Ladens (6) mindestens eine Rippe aufweist und der andere des Rahmens (2) und des mindestens einen Ladens (6) mindestens eine Nut aufweist, die so konfiguriert ist, dass sie mit der mindestens einen Rippe für das Verschieben des mindestens einen Ladens (6) in Bezug auf den Rahmen zusammenarbeitet.

11. Artikel nach einem der Ansprüche 2 bis 10, **dadurch gekennzeichnet, dass** die Betätigungszahnstange (13) eine erste Zahnreihe auf einer ersten Seite der Betätigungszahnstange und eine zweite Zahnreihe auf einer zweiten der ersten Seite gegenüberliegenden Seite der Betätigungszahnstange aufweist.

12. Artikel nach Anspruch 11, umfassend zwei Läden (6), die entlang der ersten Schieberichtung (X) und in entgegengesetzte Richtungen beweglich sind, um zwischen der ersten und zweiten Position zu wechseln.

13. Artikel nach Anspruch 12, der eine Antriebsstange für jede der beiden Läden (6) aufweist und wobei der Betätigungsmechanismus (9) zwei Betätigungszahnräder (12) umfasst, die in derselben Betätigungsebene positioniert sind und jeweils axial mit einem Antriebszahnrad (10) einer jeweiligen Antriebsstange verbunden sind, mit den Antriebsstangen der Läden, die jeweils in einer ersten Antriebsebene versetzt und parallel zur Betätigungsebene und in einer zweiten Antriebsebene versetzt und parallel zur Betätigungsebene positioniert sind, wobei diese zwischen der ersten und zweiten Antriebsebene liegt.

## Claims

1. Jewel and/or jewellery item including a frame (2) and at least one shutter (6) mobile with respect to the frame, with the item (1) being configured to accept a first configuration in which the shutter at least partially covers the frame and at least one ornamental element (5) that it includes, and a second configuration in which the shutter at least partially exposes the frame and said at least one ornamental element, the item being **characterised in that** it includes a drive mechanism (8) configured to make the at least one shutter (6) slide on the frame (2), in a first sliding direction (X), between a first position in the first configuration of the item (1) and a second position in the second configuration of the item, and an actuation mechanism (9) configured to act on the drive mechanism when the actuation mechanism is stressed in a second actuation direction (Y) different from the first sliding direction (X).

2. Item according to claim 1, **characterised in that** the drive mechanism (8) includes at least one drive rack formed by at least one toothed drive wheel (10) and at least one toothed drive bar (11) cooperating with the at least one toothed drive wheel and mechanically secured to the at least one mobile shutter (6), and the actuation mechanism (9) includes an actuation rack formed by at least one toothed actuation bar (13) and at least one toothed actuation wheel (12) cooperating with the at least one toothed actuation bar and mechanically secured to the at least one toothed drive wheel (10).

3. Item according to claim 2, **characterised in that** the at least one toothed actuation wheel (12) and the at least one toothed drive wheel (10) are mounted coaxially on the frame (2).

4. Item according to one of claims 2 and 3, **characterised in that** the at least one toothed actuation wheel (12) is positioned in an actuation plane comprising the second actuation direction (Y), and the at least one toothed drive wheel (10) is positioned in a drive plane offset and parallel to the actuation plane.

5. Item according to any one of claims 2 to 4, **characterised in that** the drive mechanism (8) includes at least one catch (21) forming a slide stop for the at least one toothed drive bar (11).

6. Item according to any one of claims 2 to 5, **characterised in that** the actuation mechanism (9) includes a gripping member (18) secured to the toothed actuation bar (13).

7. Item according to any one of claims 2 to 6, **characterised in that** the frame (2) includes peripheral walls (3) defining the frame and a central wall (4) provided between the peripheral walls and having an ornamental face and a face for mounting the actuation mechanism (9) and the drive mechanism (8), opposite to the ornamental face.

8. Item according to claim 7, **characterised in that** the central wall (4) is provided on its mounting face with a main housing (14) configured to receive the at least one toothed drive wheel (10) and the at least one toothed actuation wheel (12), with at least one first channel (15) extending from the main housing in the first drive direction (X) and provided to receive the at least one toothed drive bar (11), and with at least one second channel (17) extending from the main housing in the second actuation direction (Y) and provided to receive the at least one toothed actuation bar (13).

9. Item according to one of claims 7 and 8, **characterised in that** the peripheral wall (3) includes at least one window (16) for the passage of the at least one toothed drive bar (11).

10. Item according to any one of claims 7 to 9, **characterised in that** one of the frame (2) and the at least one shutter (6) has at least one rib and the other one of the frame (2) and the at least one shutter (6) has at least one groove configured to cooperate with the at least one rib for the sliding of the at least one shutter (6) with respect to the frame.

11. Item according to any one of claims 2 to 10, **characterised in that** the toothed actuation bar (13) has a first row of teeth on a first side of the toothed actuation bar and a second row of teeth on a second side of the toothed actuation bar opposite to the first side.

12. Item according to claim 11, comprising two shutters (6) mobile in the first sliding direction (X) and in opposite directions to pass from one to the other of the first position and the second position.

13. Item according to claim 12, including a drive rack for each of the two shutters (6) and wherein the actuation mechanism (9) comprises two toothed actuation wheels (12) positioned in the same actuation plane and each secured axially to a toothed drive wheel (10) of a respective drive rack, with the drive racks of the shutters being positioned respectively in a first drive plane offset and parallel to the actuation plane and in a second drive plane offset and parallel to the actuation plane, with the latter being interposed between the first and second drive planes.
